# EUROPÄISCHE PATENTSCHRIFT

(11) **EP 1 346 097 B1**
(45) Veröffentlichungstag und Bekanntmachung des Hinweises auf die Patenterteilung: **04.05.2005**
(21) Anmeldenummer: 01985353.0
(22) Anmeldetag: 03.12.2001
(51) Int. Cl.: D06F 73/00

(54) **BÜGELPUPPE MIT LUFTSTROMABHÄNGIGER LUFTUMLENKUNG**
PRESSING DUMMY WITH AIRFLOW-DEPENDENT AIR DIVERSION
MANNEQUIN DE REPASSAGE POURVU D'UNE DERIVATION D'AIR DEPENDANT DU COURANT D'AIR

(30) Priorität: 20.12.2000 DE 10063670
(43) Veröffentlichungstag der Anmeldung: 24.09.2003
(73) Patentinhaber: BSH Bosch und Siemens Hausgeräte GmbH, 81739 München (DE)
(72) Erfinder: DAMRATH, Joachim, 89429 Bachhagel (DE); WETZL, Gerhard, 89567 Sontheim (DE); SPIELMANNLEITNER, Markus, 73479 Ellwangen (DE)
(86) Internationale Anmeldenummer: PCT/EP2001/014118
(87) Internationale Veröffentlichungsnummer: WO 2002/050363

(56) Entgegenhaltungen:
- EP-A- 0 193 483
- DE-A- 19 730 358
- DE-B- 1 106 284

## Beschreibung

Die Erfindung betrifft ein Verfahren und eine Vorrichtung zum Bügeln von Kleidungsstücken - insbesondere von Hemden, Blusen und Jacken - mittels einer Bügelpuppe gemäß den Oberbegriffen der Ansprüche 1, 7 und 8.

Aus dem Stand der Technik ist die Schrift DE 197 30 358 A1 bekannt. Dort wird eine Vorrichtung vorgeschlagen, bei der das Bügeln auf einer Bügelpuppe erfolgt. Das Kleidungsstück wird hierbei mit seinem unteren Saum auf eine ringförmige Halterung gespannt. Die Ärmel und der Schulter- und Kragenbereich werden mittels Stütz- und/oder Halteelementen fixiert. Durch einen inneren Trocknungsluftstrom wird das Kleidungsstück aufgebläht und damit getrocknet bzw. geglättet. Da Kragen und Manschetten eines Kleidungsstückes mindestens aus einer doppelten Stofflage bestehen, sind diese wegen eines höheren Feuchtigkeitsgehaltes schlechter zu trocknen. Deshalb sind in diesem Stand der Technik Luftumlenkelemente für die Manschetten und/oder für den Kragen vorgesehen. Diese Luftumlenkelemente nehmen einen Teilluftstrom aus dem Inneren des Kleidungsstückes und lenken diesen Luftstrom auf die Oberfläche des Kleidungsstückes. Dadurch werden Kragen und Manschetten nicht nur von innen her mit Wärmeenergie bzw. trockener Luft versorgt, sondern auch von außen mit dem Trocknungsmedium beaufschlagt. Die Zeitdauer des Trocknens für dickwandige Teile des Kleidungsstückes wird somit reduziert. Diese Luftumlenkelemente haben den Nachteil, daß sie beim Wechseln des Kleidungsstückes auf der Bügelpuppe, gegebenenfalls entfernt und wieder angebracht werden müssen und damit störend sind.

In der Schrift EP 0 193 483 A1 (Nachanmeldung zu FR 8500673) wird ein Verfahren und eine Bügelpuppe zum Bügeln von Kleidungsstücken beschrieben. Das Kleidungsstück wird hier zum Zwecke des Bügelns auf einen Blähsack dieser Bügelpuppe gezogen. Ein Luftstrom, der in das Innere des Blähsackes hinein bläst, durchbläst diesen und das Kleidungsstück, wobei dann das Kleidungsstück getrocknet und geglättet wird. Da der Blähsack auch in die Ärmel des Kleidungsstückes hineingreift, werden auch diese getrocknet. In einer Ausgestaltung der Erfindung ist der Blähsack über die Manschetten (bzw. evtl. auch über den Kragen) des Kleidungsstückes hinaus verlängert. An diesen Verlängerungen sind außen - d.h. im Bereich der Manschetten - flexible Klappen angebracht. Vorzugsweise sind sie aus dem gleichen Material wie der Blähsack. Ist nun das Kleidungsstück auf der Bügelpuppe positioniert und der Luftstrom ist aktiviert, so werden der Blähsack und die Klappen gemeinsam und gleichzeitig von der Luft durchströmt. Durch den Luftstrom blähen sich dann der Blähsack und die Klappen auf. Der Blähsack legt sich dann von innen an das Kleidungsstück an. Die Klappen bestehen je Manschette oder Kragen - zumindest teilweise - aus zwei Zylinderhalbschalen, die mittels ihrer einen Stirnseite an den Blähsack beispielsweise angenäht sind. Durch diese geometrische Form können sich die Klappen nicht selbsttätig auf die Manschette legen. D.h., nach dem Anbringen des Kleidungsstückes auf der Bügelpuppe müssen diese Klappen manuell auf die Manschetten geklappt werden. Umgekehrt bedeutet dieses, daß beim Entfernen des Kleidungsstückes diese Klappen von der Manschette weggeklappt werden müssen. Bei insgesamt zwei Manschetten je Kleidungsstück und möglichen Klappen im Bereich des Kragens, müssen beim Wechseln des Kleidungsstückes eine Vielzahl von Handgriffen getätigt werden. Dieses ist sehr zeitaufwendig und daher unpraktisch.

Es ist deshalb Aufgabe der Erfindung, ein Verfahren oder eine Vorrichtung (in Form einer Bügelpuppe) zu finden, die die beschriebenen Nachteile nicht mehr aufweisen oder zumindest reduzieren.

Erfindungsgemäß wird diese Aufgabe durch die Merkmale der kennzeichnenden Teile der Ansprüche 1, 7 und 8 gelöst. Vorteilhafte Ausgestaltungen und Weiterbildungen der Erfindung ergeben sich aus den Unteransprüchen.

Erfindungsgemäß werden für das Trocknen und Glätten von Kragen und/oder Manschetten und/oder dem unteren Saum eines Kleidungsstückes eine Luftumlenkung verwendet, die im Gegensatz zu den beschriebenen Klappen aus dem Stand der Technik sehr flexibel gestaltet sind. Der Begriff Luftumlenkung steht hier nicht nur für den Vorgang des Luftumlenkens, sondern vorrangig für ein Bauteil. Durch eine Eigenspannung dieser Luftumlenkung und durch deren flexiblen Gestaltung kann sie in Abhängigkeit von der Stärke des Luftstromes in dem Blähsack, unterschiedliche Formen annehmen. Ist der Luftstrom aktiv - d.h. die Bügelpuppe trocknet ein Kleidungsstück - so stülpt sich (hier beim Beispiel Ärmel/Manschetten) diese Luftumlenkung aus dem Teilbereich des Blähsackes, der sich in dem Ärmel des Kleidungsstückes im Bereich der Manschette befindet, heraus. Diese Ausstülpungen (Luftumlenkungen) weisen luftdurchlässige Bereiche oder Düsen auf, so daß die hier austretende Luft, die Manschette an ihrer Oberfläche trocknen kann.

Ist nun das Kleidungsstück fertig gebügelt, so wird der Luftstrom der Bügelpuppe zum leichteren Wechseln des Kleidungsstückes abgeschaltet oder zumindest reduziert. Durch die Eigenspannung der Luftumlenkung und weil die Druckkraft des Luftstromes nicht mehr vorhanden ist, stülpt sich die Luftumlenkung in ihrer Ausgangslage zurück. Zusätzlich können Federelemente vorgesehen sein, die die Luftumlenkung bei einem Nachlassen der Druckkraft des Luftstroms insbesondere in ihre Ausgangslage zurückziehen. Diese Federelemente können im Material der Bügelpuppe eingearbeitet sein, zum Beispiel durch Einweben von länglichen Federelementen oder Tränken mit einer nach dem Aushärten federnden Masse, oder durch das Material der Bügelpuppe selbst gebildet werden, das in Bezug auf Stärke und/oder Formgebung derart ausgeformt ist, dass sich ein rückfedernder Effekt ergibt. Dazu können auch die Bereiche der Luftumlenkung aus einem anderen Material als die Bügelpuppe sein, das Rückfedereigenschaften besitzt.

Die Federelemente können in einem im wesentlichen zylindrischen Abschnitt der Bügelpuppe entweder längs in axialer Richtung angeordnet sein oder quer zum Umfang, um den Querschnitt des Luftumlenkungsbereichs zu verringern, wenn die Druckkraft des Luftstroms nachlässt.

Die erfindungsgemäße Luftumlenkung kann grundsätzlich auf zwei verschiedene Weisen beschaffen sein. Zum einen kann die Luftumlenkung das Ende eines Teilbereiches des Blähsackes sein. Dieses ist vorteilhaft, weil dann der Blähsack und diese Luftumlenkung eine Einheit bilden und so in einem Herstellungsverfahren gemeinsam hergestellt werden kann. Dieses reduziert Herstellungskosten und ermöglicht dadurch eine kostengünstige Bügelpuppe.

In manchen Anwendungsfällen kann es aber notwendig sein, wenn die Luftumlenkung ein separates Bauteil bildet, also nicht ein Teil des Blähsackes ist. Dieses kann dann gegeben sein, wenn beispielsweise die Bügelpuppe mit einem relativ steifen Blähsack ausgerüstet ist, welches beispielsweise bei einer Bügelpuppe für schwere Kleidungsstücke der Fall sein kann.

Auch die Luftumlenkung kann unterschiedlich beschaffen sein. Durch ihre Materialeigenschaften ist sie mit einer Elastizität und einer Eigenspannung versehen. Durch diese Eigenspannung behält die Luftumlenkung ohne äußere Krafteinwirkung ihre Ausgangsform bei. Die Ausgangsform kann wie eine zum Korpus der Bügelpuppe gerichtete Einstülpung oder wie eine rosettenartige Faltung gestaltet sein. Die Luftumlenkung kann aber auch durch zusätzliche Spannelemente in ihrer Ruhelage gehalten werden. Als Spannelemente sind federnde Bauteile wie Gummizüge oder Spangen denkbar.

Wird nun der Blähsack mit einem Luftstrom beblasen, so wölbt sie die Luftumlenkung nach außen. Die Luftumlenkung tritt dann pilzförmig aus den Ärmeln oder dem Kragen oder unten aus dem unteren Ende des Blähsackes - im Bereich des unteren Saumes - hervor. Der "Pilzkopf" - um bei dem Vergleich zu bleiben - erhebt sich dann über die Oberfläche des Kleidungsstückes hinaus. Die Fläche des "Pilzkopfes", die dem Kleidungsstück zugewandt ist, ist luftdurchlässig gestaltet. Dieses kann entweder dadurch geschehen, daß die Luftumlenkung hier aus einem offenporigen Material besteht oder das in der dem Kleidungsstück zugewandten Fläche des "Pilzkopfes" Luftlöcher bzw. Düsen angeordnet sind. Der Teil des Pilzkopfes, der nicht dem Kleidungsstück zugewandt ist, beziehungsweise die Kappe des Pilzkopfes ist vorteilhafterweise luftundurchlässig ausgeführt, um ein Ausströmen von Luft an dieser Stelle zu verhindern. Die an dieser Stelle austretende Luft würde andernfalls ungenutzt entströmen und zu einem unnötigen Energieverlust führen.

Es soll der Vollständigkeit halber erwähnt werden, daß die vorliegende Erfindung aber auch beim Bügeln mittels einer Bügelpuppe angewendet werden kann, bei der der Blähsack luftundurchlässig gestaltet ist. Bei diesen Bügelpuppen erfolgt das Trocknen durch einen Luftstrom von außen auf das Kleidungsstück. Der Luftstrom im Innern des Blähsackes dient dann dort lediglich dem Spannen des Blähsackes und nicht zum Trocknen des Kleidungsstückes. Auch hier ist es wichtig, daß die Bereiche der Manschetten, des Kragens und evtl. des unteren Saumes, mit einem zusätzlichen Luftstrom aus der erfindungsgemäßen Luftumlenkung getrocknet werden.

Nachfolgend soll nun die Erfindung anhand der Figuren erläutert werden. Es zeigen:
- Figur 1:: eine Bügelpuppe mit der erfindungsgemäßen Luftumlenkung im Bereich der Manschetten;
- Figur 2:: einen vergrößerten Ausschnitt aus der Figur 1.

Die Figur 1 zeigt in schematisch Weise eine Bügelpuppe 2. Die Bügelpuppe besteht im wesentlichen aus einem Sockel 4, dem darüber angeordneten Blähsack 3 und einem hier nicht dargestellten Erzeuger für eine Luftströmung 6. Der Lufterzeuger und die Heizung werden häufig in dem Sockel untergebracht. Zusätzlich kann auch noch eine Heizung vorhanden sein. Auf dem Blähsack 3 ist ein Kleidungsstück 1 angeordnet. Die Figur 1 zeigt die Bügelpuppe 2 im Betrieb, d.h. daß die Luftströmung 6 den Blähsack 3 - der hier luftdurchlässig gestaltet ist - und das Kleidungsstück 1 gleichzeitig durchbläst.

Wenn die Luftströmung 6 aktiv ist, so stülpen sich erfindungsgemäße Luftumlenkungen 5 aus den Ärmeln des Kleidungsstückes 1 heraus. Der Begriff der Luftumlenkung 5 ist im Rahmen dieser Schrift als Bauteil und nicht nur als Funktion zu verstehen. Da die Luftumlenkungen 5 auf der dem Kleidungsstück 1 zugewandten Seite luftdurchlässig sind, kann dort eine Luftströmung 6 austreten, die Manschetten 8 auf der Oberfläche des Kleidungsstückes 1 trocknen und glätten kann.

Im Rahmen der Erfindung können die Luftumlenkungen 5 auch im Bereich eines Kragens 10 oder im Bereich des unteren Saumes 7 angeordnet sein.

Mit der Figur 2 wird in vergrößerter Form noch einmal eine Luftumlenkung 5 in Verbindung mit ihrer Anordnung am Ärmelende eines Kleidungsstückes 1 gezeigt. Die Luftströmung 6 im Innern des Blähsackes 3 durchstreift zunächst den Ärmel auf der Innenseite. Hierbei tritt - einen luftdurchlässigen Blähsack 3 vorausgesetzt - selbstverständlich auch gleich ein Teil der Luftströmung 6 direkt von Innern des Blähsackes 3 durch den Stoff des Kleidungsstückes 1 nach außen. Dieses gilt auch für die Manschette 8. Bei dem weiteren Fortschreiten der Luftströmung 6 aus dem Ärmel heraus, wird die Luftströmung 6 mittels der Luftumlenkung 5 in umgekehrter Richtung wieder über die Manschette hinweggeleitet. Dadurch wird die Manschette 8 auch von außen getrocknet und geglättet.

## Patentansprüche

1. Verfahren zum Bügeln von Kleidungsstücken (1) - insbesondere von Hemden, Blusen und Jacken - mittels einer Bügelpuppe (2) mit einem Blähsack (3), der beim Bügeln von einer Luftströmung (6) erfüllt ist, wobei der Blähsack (3) über mindestens einen Teilbereich verfügt, der sich in eine Öffnung des Kleidungsstückes (1) - die für ein menschliches Körperteil bestimmt ist - bis an dessen Ende erstreckt und der mit einer Luftumlenkung (5) an diesen Enden ausgestattet ist, wobei diese Luftumlenkung (5) ebenfalls von der Luftströmung (6) durchblasen und in ihrer Form beeinflusst werden kann, **dadurch gekennzeichnet, dass** diese Luftumlenkung (5) in Abhängigkeit von der Druckkraft der Luftströmung (6), sich in ihrer Position und/oder dem Winkel ihrer Strömungsrichtung beeinflussen lässt.

2. Verfahren nach Anspruch 1, **dadurch gekennzeichnet, dass** bei einer aktiven Luftströmung (6) die Luftumlenkung (5) gespannt wird, so dass dann spätestens nach dem vollständigen Spannen der Luftumlenkung (5), die Strömungsrichtung der Luft, auf der Oberfläche des Kleidungsstückes (1) gerichtet ist.

3. Verfahren nach Anspruch 1, **dadurch gekennzeichnet, dass** bei einer zumindest reduzierten Luftströmung (6), die Luftumlenkung (5) entspannt wird und dann unter die Oberfläche des Kleidungsstückes (1) zurückzieht.

4. Verfahren nach einem der Ansprüche 2 bis 3, **dadurch gekennzeichnet, dass** die benachbarten Bereiche, Manschetten (8) eines Kleidungsstückes (1) sind.

5. Verfahren nach einem der Ansprüche 2 bis 4, **dadurch gekennzeichnet, dass** der benachbarte Bereich, ein Kragen (10) eines Kleidungsstückes (1) ist.

6. Verfahren nach einem der Ansprüche 2 bis 5, **dadurch gekennzeichnet, dass** der benachbarte Bereich, ein unterer Saum (7) eines Kleidungsstückes (1) ist.

7. Vorrichtung zur Durchführung des Verfahrens nach Anspruch 1 mit einer Bügelpuppe (2) mit einem Blähsack (3), der beim Bügeln von einer Luftströmung (6) erfüllt ist, wobei der Blähsack (3) über mindestens einen Teilbereich verfügt, der sich in eine Öffnung des Kleidungsstückes (1), die für ein menschliches Körperteil bestimmt ist, bis an dessen Ende erstreckt und der mit einer Luftumlenkung (5) an diesen Enden ausgestattet ist, wobei diese Luftumlenkung (5) ebenfalls von der Luftströmung (6) durchblasen und in ihrer Form beeinflusst werden kann, **dadurch gekennzeichnet, dass** die Luftumlenkung (5) aus ausquellenden Enden von Teilbereichen des Blähsackes (3) besteht.

8. Vorrichtung zur Durchführung des Verfahrens nach Anspruch 1 mit einer Bügelpuppe (2) mit einem Blähsack (3), der beim Bügeln von einer Luftströmung (6) erfüllt ist, wobei der Blähsack (3) über mindestens einen Teilbereich verfügt, der sich in eine Öffnung des Kleidungsstückes (1), die für ein menschliches Körperteil bestimmt ist, bis an dessen Ende erstreckt und der mit einer Luftumlenkung (5) an diesen Enden ausgestattet ist, wobei diese Luftumlenkung (5) ebenfalls von der Luftströmung (6) durchblasen und in ihrer Form beeinflusst werden kann, **dadurch gekennzeichnet, dass** die Luftumlenkung (5) aus Teilen besteht, die an die Enden von Teilbereichen des Blähsackes (3) angeformt sind.

9. Vorrichtung nach einem der Ansprüche 7 oder 8, **dadurch gekennzeichnet, dass** die Luftumlenkung (5) mit Luftlöchern versehen ist.

10. Vorrichtung nach einem der Ansprüche 7 bis 9, **dadurch gekennzeichnet, dass** die Luftumfenkung (5) - zumindest teilweise - aus einem luftdurchlässigen Material besteht.

11. Vorrichtung nach einem der Ansprüche 7 bis 10, **dadurch gekennzeichnet, dass** der Blähsack (3) luftundurchlässig gestaltet ist.

## Claims

1. Method of ironing articles of clothing (1) - particularly shirts, blouses and jackets - by means of an ironing dummy (2) with an inflation bag (3) which is filled by an air flow (6) during the ironing, wherein the inflation bag (3) has at least one part region which extends into an opening of the article of clothing (1) - which is intended for a human body part - as far as the end thereof and which is equipped with an air deflection (5) at these ends, wherein this air deflection (5) can be similarly blown through by the air flow (6) and influenced in its shape, **characterised in that** this air deflection (5) can be influenced in its position and/or the angle of its flow direction in dependence on the pressure force of the air flow (6).

2. Method according to claim 1, **characterised in that** in the case of an active air flow (6) the air deflection (5) is so tensioned that at the latest after complete tensioning of the air deflection (5) the flow direction of the air is oriented onto the surface of the article of clothing (1).

3. Method according to claim 1, **characterised in that** in the case of an at least reduced air flow (6) the air deflection (5) is relaxed and then retracts under the surface of the article of clothing (1).

4. Method according to one of claims 2 and 3, **characterised in that** the adjacent regions are cuffs (8) of an article of clothing (1).

5. Method according to one of claims 2 to 4, **characterised in that** the adjacent region is a collar (10) of an article of clothing (1).

6. Method according to one of claims 2 to 5, **characterised in that** the adjacent region is a lower hem (7) of an article of clothing (1).

7. Device for carrying out the method according to claim 1 with an ironing dummy (2) with an inflation bag (3) which during ironing is filled by an air flow (6), wherein the inflation bag (3) has at least one part region which extends in an opening of the article of clothing (1), which is intended for a human body part, as far as the end thereof and which is equipped with an air deflection (5) at these ends, wherein this air deflection (5) can be similarly blown through by the air flow (6) and influenced in its shape, **characterised in that** the air deflection (5) consists of ends of part regions of the inflation bag (3) which can be swelled out.

8. Device for carrying out the method according to claim 1 with an ironing dummy (2) with an inflation bag (3) which during ironing is filled by an air flow (6), wherein the inflation bag (3) has at least one part region which extends in an opening of the article of clothing (1), which is intended for a human body part, as far as the end thereof and which is equipped with an air deflection (5) at these ends, wherein this air deflection (5) can be similarly blown through by the air flow (6) and influenced in its shape, **characterised in that** the air deflection (5) consists of parts which are integrally formed at the ends of part regions of the inflation bag (3).

9. Device according to one of claims 7 and 8, **characterised in that** the air deflection (5) is provided with air holes.

10. Device according to one of claims 7 to 9, **characterised in that** the air deflection (5) consists at least partly of an air-permeable material.

11. Device according to one of claims 7 to 10, **characterised in that** the inflation bag (3) is formed to be air-impermeable.

## Revendications

1. Procédé de repassage de vêtements (1) - en particulier de chemises, de chemisiers et de vestes - au moyen d'un mannequin de repassage (2) muni d'un sac gonflable (3) lequel est rempli d'un courant d'air (6) lors du repassage, le sac gonflable (3) possédant au moins une portion qui se dresse dans une ouverture du vêtement (1) - destinée à une partie du corps humain - jusqu'à son extrémité et qui est équipée d'une dérivation d'air (5) à ces extrémités, laquelle dérivation d'air (5) pouvant elle aussi être parcourue par le courant d'air (6) et être influencée dans sa forme, **caractérisé en ce que** la dérivation d'air (5), en fonction de la pression du courant d'air (6), peut être influencée dans sa position et/ou dans l'angle de son sens de courant.

2. Procédé selon la revendication 1, **caractérisé en ce que** la dérivation d'air (5) subit une tension en cas d'un courant d'air (6) actif de manière à ce qu'au plus tard après la tension complète de ladite dérivation d'air (5) le sens de courant de l'air soit dirigé sur la surface du vêtement (1).

3. Procédé selon la revendication 1, **caractérisé en ce que** la dérivation d'air (5) subit une détente en cas d'un courant d'air (6) au moins réduit et se retire ensuite sous la surface du vêtement (1).

4. Procédé selon l'une des revendications 2 à 3, **caractérisé en ce que** les zones voisines sont les poignets (8) d'un vêtement (1).

5. Procédé selon l'une des revendications 2 à 4, **caractérisé en ce que** la zone voisine est un col (10) d'un vêtement.

6. Procédé selon l'une des revendications 2 à 5, **caractérisé en ce que** la zone voisine est un ourlet bas (7) d'un vêtement (1).

7. Dispositif pour la mise en oeuvre du procédé selon la revendication 1, comprenant un mannequin de repassage (2) muni d'un sac gonflable (3) lequel est rempli d'un courant d'air (6) lors du repassage, le sac gonflable (3) possédant au moins une portion qui se dresse dans une ouverture du vêtement (1), destinée à une partie du corps humain, jusqu'à son extrémité et qui est équipée d'une dérivation d'air (5) à ces extrémités, laquelle dérivation d'air (5) pouvant elle aussi être parcourue par le courant d'air (6) et être influencée dans sa forme, **caractérisé en ce que** ladite dérivation d'air (5) est constituée par des extrémités émergeantes de portions du sac gonflable (3).

8. Dispositif pour la mise en oeuvre du procédé selon la revendication 1, comprenant un mannequin de repassage (2) muni d'un sac gonflable (3) lequel est rempli d'un courant d'air (6) lors du repassage, le sac gonflable (3) possédant au moins une portion qui se dresse dans une ouverture du vêtement (1), destinée à une partie du corps humain, jusqu'à son extrémité et qui est équipée d'une dérivation d'air (5) à ces extrémités, laquelle dérivation d'air (5) pouvant elle aussi être parcourue par le courant d'air (6) et être influencée dans sa forme, **caractérisé en ce que** ladite dérivation d'air (5) est constituée par des éléments formés sur les extrémités de portions du sac gonflable (3).

9. Dispositif selon l'une des revendications 7 ou 8, **caractérisé en ce que** la dérivation d'air (5) est pourvue d'orifices d'air.

10. Dispositif selon l'une des revendications 7 à 9, **caractérisé en ce que** la dérivation d'air (5) est réalisée - au moins en partie - en une matière perméable à l'air.

11. Dispositif selon l'une des revendications 7 à 10, **caractérisé en ce que** le sac gonflable (3) est imperméable à l'air.
